# EUROPÄISCHE PATENTSCHRIFT

(11) **EP 1 467 383 B1**
(45) Veröffentlichungstag und Bekanntmachung des Hinweises auf die Patenterteilung: **19.01.2011**
(21) Anmeldenummer: 04005896.8
(22) Anmeldetag: 12.03.2004
(51) Int. Cl.: H01B 17/12

(54) **Schlingenisolator**
Loop-shaped insulator
Isolateur en forme de boucle

(30) Priorität: 10.04.2003 DE 10316554
(43) Veröffentlichungstag der Anmeldung: 13.10.2004
(73) Patentinhaber: SIEMENS AKTIENGESELLSCHAFT, 80333 München (DE)
(72) Erfinder: Hoffmann, Martin, 91315 Höchstadt/Aisch (DE); Leray, Philippe, 91052 Erlangen (DE); Rankers, Marten, 91056 Erlangen (DE)

(56) Entgegenhaltungen:
- DE-U1- 20 219 940
- US-A- 5 448 019
- US-A- 5 725 952

## Beschreibung

Die Erfindung betrifft einen Schlingenisolator nach dem Oberbegriff des Patentanspruches 1.

Ein Schlingenisolator ist beispielsweise aus der Patentschrift US 5,725,952 oder aus der Veröffentlichung der Siemens AG mit der Bestellnummer A52813-W3001-A0001-02-00 B1 bekannt. Die in letzterer beschriebenen Schlingenisolatoren SICAT 8WL3001/3002 werden eingesetzt, um die spannungsführende Oberleitung von elektrischen Bahnen vom Erdpotential zu isolieren. Das schlingenförmige Isolatorbauteil besteht aus glasfaserverstärktem Kunststoff, und zwar aus einem in sich geschlossenen glasfaserverstärkten Kunststoffstrang. An gegenüberliegenden Enden dieses schlingenförmigen Isolatorbauteils ist jeweils eine Anschlussarmatur angeordnet, die Anschlusskausche genannt wird. Diese Anschlusskauschen sind häufig aus einer Kupfer-Aluminium-Legierung gefertigt. Bei der Herstellung werden die mit Epoxidharz getränkten Glasfasern des Isolatorbauteils direkt auf die Anschlusskauschen gewickelt und dort gehärtet.

Aus der Gebrauchsmusterschrift DE 202 19 940 U1 ist ein Abspannisolator zur Isolation von Fahrleitungen bekannt, insbesondere für den Nahverkehr, mit zumindest zwei im Abstand voneinander angeordneten Anschlussaugen. Die Anschlussaugen sind über zumindest einen Isoliersteg miteinander verbunden, wobei der Kern des Isoliersteges aus Isolierfasern besteht. Die Isolierfasern umschlingen die Anschlussaugen zumindest teilweise. Auf die Isolierfasern ist eine Beschichtung aus einem Haftvermittler aufgebracht. Die beschichteten Isolierfasern sind mit Silikon ummantelt. Die Isolierstege weisen einen trapezartigen Querschnitt auf, wobei alle Trapezseiten abgerundet ausgebildet sind.

Die bekannten Anschlusskauschen der Schlingenisolatoren und in den Anschlusskauschen gehaltene Anschlussbauteile wie Seile, Drähte oder Bolzen bestehen unter anderem aus unterschiedlichen Metallen, die unterschiedliche elektrochemische Spannungen haben. Es kann dadurch in Folge der Luftfeuchte zur elektrochemischen Korrosion kommen. Außerdem ist eine Spannungsrisskorrosion, insbesondere, falls Anschlusskauschen aus Messing verwendet werden, nicht auszuschließen.

Die bekannten Anschlusskauschen haben stets kreisrunde Öffnungen, in denen die Anschlussbauteile gehalten werden. In den Öffnungen befinden sich Kauscheneinsätze aus Kupfer-Aluminium-Legierung, aus Kupfer, aus Messing und/oder aus Polyamid. Das schlingenförmige Isolatorbauteil umgreift die Anschlusskauschen.

In einer kreisrunden bzw. zylindrischen Öffnung einer Anschlusskausche ist eine gute Kraftübertragung zwischen dem Schlingenisolator einerseits und einem in der Anschlusskausche geführten Anschlussbauteil (Seil, Draht oder Bolzen) andererseits nur dann gegeben, wenn die Radien von Anschlusskausche und Anschlussbauteil weitgehend übereinstimmen. Das ist jedoch nicht immer gegeben. Es kommt dann zu einem Krafteintrag in den Schlingenisolator an nur einer Linie. Das ist besonders dann gegeben, wenn die in die Kauschenöffnung eingeführten Seile, Drähte oder Bolzen unterschiedliche Durchmesser haben können. Darüber hinaus ist die Montage des Seiles, des Bolzens oder des Drahtes in einem zylindrischen Durchbruch nicht immer schnell durchführbar. Außerdem ist eine Montage mehrerer Seile oder Drähte nur sehr begrenzt möglich.

Außerdem hat sich herausgestellt, dass die Kraftübertragung von der Anschlusskausche auf das schlingenförmige Isolatorbauteil bei außen zylinderförmigen Anschlusskauschen nicht immer optimal ist.

Der Erfindung liegt die Aufgabe zugrunde, einen gattungsgemäßen Schlingenisolator mit einer gegenüber bekannten Schlingenisolatoren höheren Belastbarkeit bereitzustellen.

Die Aufgabe wird durch einen Schlingenisolator der eingangs genannten Art mit den im kennzeichnenden Teil des Patentanspruches 1 angegebenen Merkmalen gelöst. Demnach hat jede Anschlusskausche eine Öffnung mit drei Ecken. Damit wird der Vorteil erzielt, dass ein Anschlussbauteil (Bolzen, Seil oder Draht), das durch diese Öffnung der Anschlusskausche verläuft, unabhängig von seinem Durchmesser stets mindestens an zwei Linien an der Anschlusskausche anliegt. Damit werden ein besser verteilter Krafteintrag und eine geringere Flächenpressung als bisher ermöglicht. Ferner sind das Isolatorbauteil im Bereich der Anschlusskauschen parabelförmig gebogen und die Aufnahmeflächen der Anschlusskauschen entsprechend geformt. Damit wird der Vorteil erzielt, dass das schlingenförmige Isolatorbauteil weniger stark über seinen Querschnitt belastet wird. Es ist dadurch eine Verminderung der Verformung des schlingenförmigen Isolatorbauteiles gegeben. Das führt zu einer höheren Belastbarkeit des Schlingenisolators und damit zu mehr Sicherheit.

Beispielsweise sind die Begrenzungsflächen der Öffnung der Anschlusskausche abgerundet. Damit wird der weitere Vorteil erzielt, dass Anschlussbauteile leichter als bisher in die Öffnung eingefügt werden können. Man benötigt für unterschiedliche Anschlussbauteile, wie Bolzen, Seile oder Drähte keine besonders ausgeführten Schlingenisolatoren.

Insgesamt ergibt sich eine noch stabilere und damit sicherere Ausführungsform des Schlingenisolators.

Mit den Schlingenisolatoren nach der Erfindung wird insbesonder der Vorteil erzielt, dass am gesamten Schlingenisolator und insbesondere in Verbindung mit den angebundenen übrigen Bauteilen eine gute Lastverteilung gegeben ist, so dass der Verschleiß geringer als früher ist.

Ein Ausführungsbeispiel des Schlingenisolators nach der Erfindung wird anhand der Zeichnung näher erläutert:

Die Zeichnung zeigt einen Schlingenisolator mit einem schlingenförmigen Isolatorbauteil 1, das mit einander gegenüberliegenden Anschlusskauschen 2, 3 verbunden ist. Die Anschlusskauschen 2, 3 bestehen aus nur einem einzigen nicht elektrochemisch reagierenden und stets spannungsrissfreien Metall oder aus einer Kombination von einem solchen Metall mit einem nichtmetallischen Stoff, beispielsweise Kunststoff oder Keramik. Dadurch kann es nicht zur elektrochemischen Korrosion oder zur Spannungsrisskorrosion kommen.

Jede Anschlusskausche 2, 3 hat eine Öffnung 4, 5 mit jeweils drei Ecken. Ein nicht gezeigter Bolzen oder ein Draht mit kreisrundem Querschnitt, die in den Öffnungen 4, 5 gehalten werden, liegen dann mindestens an zwei Linien an der Anschlusskausche 2, 3 an, so dass sich eine gute Lastverteilung und eine geringe Flächenpressung ergeben.

Die Begrenzungsflächen der Öffnungen 4, 5 sind abgerundet, wodurch ein Bolzen oder ein Draht oder ein Seil oder auch mehrere Drähte besser in eine der Öffnungen 4, 5 einführbar sind.

Das Isolatorbauteil 1 ist im Bereich der Anschlusskauschen 2, 3 parabelförmig gebogen und die Aufnahmeflächen der Anschlusskauschen 2, 3 sind entsprechend geformt. Dadurch ist auch an dieser Verbindung eine bessere Kraftübertragung und damit eine höhere Belastbarkeit des Schlingenisolators gegeben als früher.

Die Aufnahmeflächen der Anschlusskauschen 2, 3 für das Isolatorbauteil 1 sind im Querschnitt Teil eines abgerundeten Rechtecks, wodurch auch hier eine höhere Belastbarkeit und Zuverlässigkeit gegeben ist.

Die Anschlusskauschen 2, 3 überdecken in ihrem Bereich das Isolatorbauteil 1 ganz und schützen es so vor mechanischen Einwirkungen.

Um eine Schmutz- oder Wasserschicht auf dem Isolatorbauteil 1 zu vermeiden, die zu Schäden führen kann, hat das Isolatorbauteil 1 einen hydrophoben Überzug aus geeignetem Material.

Das schlingenförmige Isolatorbauteil 1 hat einen kreisförmigen Querschnitt und ist mit Abtropfkanten 6 in der Form von scheibenförmigen Ringen ausgestattet. Damit wird vermieden, dass sich ein durchgehender Wasserfilm auf dem Isolatorbauteil 1 ausbilden kann.

## Patentansprüche

1. Schlingenisolator mit einem schlingenförmigen Isolatorbauteil (1), das mit einander gegenüberliegenden Anschlusskauschen (2, 3) verbunden ist, wobei Aufnahmeflächen der Anschlusskauschen (2, 3) für das Isolatorbauteil (1) im Querschnitt Teil eines abgerundeten Rechtecks sind,
**dadurch gekennzeichnet, dass** jede Anschlusskausche (2, 3) eine Öffnung (4, 5) mit drei Ecken hat, dass das Isolatorbauteil (1) im Bereich der Anschlusskauschen (2, 3) parabelförmig gebogen und die Aufnahmeflächen der Anschlusskauschen (2, 3) entsprechend geformt sind.

2. Schlingenisolator nach Anspruch 1,
**dadurch gekennzeichnet, dass** eine Begrenzungsfläche der Öffnung (4, 5) abgerundet ist.

## Claims

1. Loop-shaped insulator with a loop-shaped insulator component (1) which is connected to opposing connection cable-eyes (2, 3), wherein accommodating surfaces of the connection cable-eyes (2, 3) for the insulator component (1) are part of a rounded rectangle in cross section, **characterized in that** each connection cable-eye (2, 3) has an opening (4, 5) with three corners, **in that** the insulator component (1) is bent in the form of a parabola in the region of the connection cable-eyes (2, 3) and the accommodating surfaces of the connection cable-eyes (2, 3) have a corresponding form.

2. Loop-shaped insulator according to Claim 1, **characterized in that** a boundary surface of the opening (4, 5) is rounded.

## Revendications

1. Isolateur en boucle comprenant un composant ( 1 ) d'isolateur en forme de boucle, qui est relié à des cosses ( 2, 3 ) de connexion opposées l'une à l'autre, des surfaces de réception des cosses ( 2, 3 ) de connexion pour le composant ( 1 ) d'isolateur faisant, en section transversale, parties d'un rectangle arrondi,
**caractérisé en ce que** chaque cosse ( 2, 3 ) de connexion a une ouverture ( 4, 5 ) ayant trois sommets, **en ce que** le composant ( 1 ) d'isolateur est courbé en forme de parabole dans la partie des cosses ( 2, 3 ) de connexion et les surfaces de réception des cosses ( 2, 3 ) de connexion sont conformées de manière correspondante.

2. Isolateur en boucle suivant la revendication 1, **caractérisé en ce qu'**une surface de délimitation de l'ouverture ( 4, 5 ) est arrondie.
